# FASCICULE DE BREVET EUROPEEN

(11) **EP 0 457 241 B1**
(45) Date de publication et mention de la délivrance du brevet: **07.12.1994**
(21) Numéro de dépôt: 91107717.0
(22) Date de dépôt: 13.05.1991
(51) Int. Cl.: F01D 5/14, F01D 1/02

(54) **Etage de turbine à action avec pertes secondaires réduites**
Impulsturbinenstufe mit verminderten Strömungsverlusten
Impulse turbine stage with reduced secondary losses

(30) Priorité: 14.05.1990 FR 9005992
(43) Date de publication de la demande: 21.11.1991
(73) Titulaire: GEC ALSTHOM SA, 75116 Paris (FR)
(72) Inventeur: Detanne, François, F-75017 Paris (FR)
(74) Mandataire: Weinmiller, Jürgen

(56) Documents cités:
- CH-A- 529 914
- DE-C- 863 152
- FR-A- 2 381 179
- FR-A- 2 638 206
- GB-A- 751 011
- GB-A- 1 605 282
- GB-A- 2 062 118
- W.Traupel: "Termische Turbomaschinen" 1977, Springer Verlag, Berlin
- POWER. vol. 133, no. 6, juin 1989, NEW YORK US pages S4 - S5; "Steam turbinesand auxiliaries."
- JP-B-60014161 11 avril 1985

## Description

La présente invention concerne un étage de turbine à action comportant une grille d'aubes fixes solidaire du stator de la turbine supportant un diaphragme suivie d'une grille d'aubes mobiles montée sur un disque solidaire du rotor de la turbine.

Il est habituel que la fuite entre le diaphragme de la grille fixe et le rotor soit réinjectée à la base des aubes mobiles. Cette réinsertion de l'écoulement de fuite vient perturber un écoulement qui à la base de ces aubes est déjà très perturbé, ce qui entraîne, spécialement pour des aubes courtes, une baisse de rendement importante dues à ces pertes secondaires.

Il est connu du document JA-B-14161/85 publié le 11 avril 1985 des étages de turbine à action dans lequel les disques mobiles sont munis de canalisations transversales parallèles à l'axe du rotor.

Mais cette solution est inapplicable aux turbines à action dans lesquelles il n'y a pas de différence de pression entre les deux faces du disque supportant les aubes mobiles.

L'étage de turbine à action selon l'invention permettant de diminuer la réinjection de l'écoulement de fuite et donc d'augmenter le rendement comprend un disque, muni de canalisations transversales parallèles à l'axe du rotor est caractérisé en ce que les entrées desdites canalisations débouchant dans l'espace entre le diaphragme et le disque sont munies d'écopes ouvertes latéralement dans le sens de la rotation pour envoyer le fluide vers l'intérieur des canalisations.

La présente invention sera mieux comprise à la lumière de la description qui va suivre dans laquelle :
- La figure 1 représente un étage de turbine connu.
- La figure 2 représente l'étage de turbine selon l'invention.
- La figure 3 représente une coupe partielle cylindrique de la figure 2.
- La figure 4 représente une coupe partielle radiale de la figure 3.

L'étage de turbine à action connu (figure 1) comporte une grille 1 d'aubes fixes 2 solidaire du stator 3. Cette grille 1 supporte un diaphragme 4 muni d'une garniture d'étanchéité 5 en regard du rotor 6 de la turbine.

La grille 1 est suivie d'une grille 7 d'aubes mobiles 8 portée par un disque 9 solidaire du rotor 6.

Un courant de fuite 10 venant de l'amont du diaphragme 4 passe à travers la garniture d'étanchéité 5 et est injecté selon un courant 11 au pied des aubes mobiles 8. Ce courant 11 vient perturber l'écoulement principal et diminuer donc le rendement. Cette diminution est très sensible pour les aubes 8 de faibles allongements (rapport de leur hauteur à leur corde).

Dans l'étage de turbine selon l'invention (figures 2 à 4) les éléments identiques à l'étage connu ont été référencés de façon identique.

Les disques 9 sont munis de canalisations transversales 12 disposées à une même distance R de l'axe du rotor et parallèles à ce dernier. Dans les canalisations ont été disposées des douilles creuses 13 arasant le disque 9 sur sa face aval et dépassant sur la face amont.

La moitié du culot 14 et de la partie cylindrique de la douille 13 qui dépasse ont été enlevées suivant un plan axial de la turbine ce qui a, pour effet de munir chaque canalisation d'une écope 15.

L'orifice latéral 16 des écopes 15 est orienté dans le sens de la rotation sens de la flèche sur la figure 3 du disque 9 afin de récupérer en surpression l'énergie correspondante à la vitesse relative du fluide par rapport au disque 9 soit$\frac{\text{1}}{\text{2}} \text{ρ(V-U)²}$ . avec
- V =: vitesse du fluide entre diaphragme et disque
- U =: Rω vitesse du disque au niveau des canalisations (ω étant la vitesse angulaire du disque)
- ρ =: masse volumique de la vapeur.

Cette surpression met en mouvement le fluide dans les canalisations 12 qui va de la face amont vers la face aval du disque 9.

L'efficacité des écopes 15 est accrue par la présence d'une rainure circonférentielle 17 ménagée dans le diaphragme 4 en regard de la rangée d'écopes 15.

Une garniture d'étanchéité 18 entre le haut du disque 9 portant les aubes mobiles 8 et la partie du diaphragme 4 en regard, diminue encore le risque de réinjection d'une partie de la fuite dans la grille mobile 7. Elle permet ainsi de séparer l'écoulement à grande vitesse provenant de la grille fixe 2 (compris entre U et 2U) de l'écoulement de fuite confiné entre disque 9 et diaphragme 4 qu'on aspire par les écopes 15 et dont la vitesse est de l'ordre de 0,4U. Le fonctionnement des écopes 15 est ainsi encore amélioré.

Le fluide sortant des canalisations 12 sert à alimenter la garniture d'étanchéité du diaphragme de l'étage suivant dont le débit en général voisin de 10 se trouve être égal au débit 19 sortant des canalisations 12.

## Revendications

1. Etage de turbine à action comportant une grille (1) d'aubes fixes (2) solidaire du stator (3) de la turbine supportant un diaphragme (4) suivie d'une grille (7) d'aubes mobiles (8) montée sur un disque (9) solidaire du rotor (6) de la turbine, ledit disque (9) étant muni de canalisations (12) transversales parallèles à l'axe du rotor (6) caractérisé en ce que les entrées desdites canalisations (12) débouchant dans l'espace entre le diaphragme (4) et le disque (9) sont munies d'écopes (15) ouvertes latéralement dans le sens de la rotation pour envoyer le fluide vers l'intérieur des canalisations (12).

2. Etage de turbine à action selon la revendication 1, caractérisé en ce que chaque écope (15) est constituée par l'extrémité d'une douille (13) fixée dans la canalisation (12) et dont la moitié du culot (14) et de la partie cylindrique dépassant du disque (19) ont été enlevées suivant un plan axial de la turbine.

3. Etage de turbine à action selon l'une des revendications précédentes caractérisé en ce que le diaphragme (4) de la grille (1) d'aubes fixes (2) est muni d'une rainure circonférentielle (17) en regard de la rangée d'écopes (15).

4. Etage de turbine à action selon l'une des revendications précédentes caractérisé en ce que le diaphragme (4) de la grille (1) d'aubes fixes (2) et le disque (9) de la grille (7) d'aubes mobiles (8) sont munis d'un dispositif d'étanchéité (18) voisin du pied des aubes (2, 8).

## Claims

1. An impulse turbine stage comprising a set (1) of fixed vanes (2) fixed to the stator (3) of the turbine and supporting a diaphragm (4), followed by a set (7) of moving vanes (8) mounted on a disk (9) fixed to the rotor (6) of the turbine, said disk (9) being provided with through ducts (12) parallel to the axis of the rotor (6) the stage being characterized in that the inlet to said ducts (12) opening out into the gap between the diaphragm (6) and the disk (9) are provided with scoops (15) open sideways in the direction of rotation to direct fluid into the ducts (12).

2. An impulse turbine stage according to claim 1, characterized in that each scoop (15) is constituted by the end of a thimble (13) fixed in the duct (12) with half of the base (14) of the thimble and of its cylindrical portion projecting from the disk (19) being removed back to an axial plane of the turbine.

3. An impulse turbine stage according to either preceding claim, characterized in that the diaphragm (4) of the set (1) of fixed vanes (2) is provided with a circumferential groove (17) facing the row of scoops (15).

4. An impulse turbine stage according to any preceding claim, characterized in that the diaphragm (4) of the set (1) of fixed vanes (2) and the disk (9) of the set (7) of moving vanes (8) are provided with sealing means (18) in the vicinity of the roots of the vanes (2, 8).

## Patentansprüche

1. Aktionsturbinenstufe mit einem Gitter (1) fester Schaufeln (2), das fest mit dem Stator (3) der Turbine verbunden ist und eine Blende (4) trägt, gefolgt von einem Gitter (7) beweglicher Schaufeln (8), das auf einer mit dem Turbinenrotor (6) fest verbundenen Scheibe (9) angeordnet ist, wobei die Scheibe (9) mit Querkanälen (12) parallel zur Achse des Rotors (6) versehen ist, dadurch gekennzeichnet, daß die Eingänge dieser Kanäle (12), die in den Raum zwischen der Blende (4) und der Scheibe (9) münden, mit Schöpfkellen (15) versehen sind, die in Drehrichtung seitlich geöffnet sind, um das Fluid ins Innere der Kanäle (12) zu drücken.

2. Aktionsturbinenstufe nach Anspruch 1, dadurch gekennzeichnet, daß jede Kelle (15) aus dem Ende eines Einsatzes (13) besteht, die in dem Kanal und deren Hälfte des Bodens (14) und der aus der Scheibe (19) vorstehende zylindrische Teil entlang einer axialen Ebene der Turbine entfernt sind.

3. Aktionsturbinenstufe nach einem der vorhergehenden Ansprüche, dadurch gekennzeichnet, daß die Blende (4) des Gitters (1) fester Schaufeln (2) mit einer Umfangsnut (17) gegenüber der Reihe von Kellen (15) versehen ist.

4. Aktionsturbinenstufe nach einem der vorhergehenden Ansprüche, dadurch gekennzeichnet, daß die Blende (4) des Gitters (1) fester Schaufeln (2) und die Scheibe (9) des Gitters (7) mit beweglichen Schaufeln (8) nahe dem Fuß der Schaufeln (2, 8) mit einer Dichtung (18) versehen sind.
